# EUROPÄISCHE PATENTSCHRIFT

(11) **EP 1 036 890 B1**
(45) Veröffentlichungstag und Bekanntmachung des Hinweises auf die Patenterteilung: **13.08.2008**
(21) Anmeldenummer: 00105628.2
(22) Anmeldetag: 16.03.2000
(51) Int. Cl.: E03C 1/06

(54) **Schieber für eine Stange**
Slide for a rail
Coulisseau pour une barre

(30) Priorität: 17.03.1999 DE 19911855
(43) Veröffentlichungstag der Anmeldung: 20.09.2000
(73) Patentinhaber: Hansgrohe AG, 77761 Schiltach (DE)
(72) Erfinder: Neufeld, Horst-Günter, 42555 Velbert (DE); Stein, Michael, 41472 Neuss-Grefrath (DE)
(74) Vertreter: Patentanwälte Ruff, Wilhelm, Beier, Dauster & Partner

(56) Entgegenhaltungen:
- FR-A- 1 494 198
- GB-A- 1 474 729
- US-A- 5 791 615

## Beschreibung

Es ist bekannt, Sanitärgegenstände, beispielsweise Handbrausen, an einem Schieber zu befestigen, der an einer Wandstange festgelegt ist und durch Betätigen von Handhaben verschoben werden kann. Dabei ist es auch schon bekannt, den Schieber so zu führen, dass er sich selbst arretiert, dennoch aber durch Angreifen an ihm verschoben werden kann.

Bei einem bekannten Schieber dieser Art ist ein Adapter mit zwei sich unter einem Winkel überschneidenden Bohrungen vorhanden (US 5791615). Beide Bohrungen haben einen Durchmesser, der größer ist als der Durchmesser der Stange. Die Festlegung des Adapters geschieht durch das Kippmomente, das mit Hilfe des Gewichtes eines an dem Adapter angebrachten Gegenstands erzeugt wird. Zur Verstärkung einer Haltekraft kann ein Gummielement vorhanden sein. Bei diesem Halter muss der Gegenstand an der Vorderseite des Adapters angebracht sein und ein gewisses Gewicht aufweisen. Stößt ein Benutzer aus Versehen von unten an den Gegenstand, so löst sich der Adapter.

Weiterhin ist ein Schieber für eine Wandstange bekannt (GB-A 1474729), der die Außenform zweier sich unter einem Winkel von 45 Grad überkreuzender Zylinder aufweist. Dadurch steht in beiden Positionen, nämlich der Festhalteposition und der Schiebeposition, jeweils ein beachtlicher Teil des Schiebers über den Umfang der Wandstange vor.

Der Erfindung liegt die Aufgabe zugrunde, einen Schieber für eine Wandstange zu schaffen, der vielfältige Anwendungsmöglichkeiten bietet.

Zur Lösung dieser Aufgabe schlägt die Erfindung einen Schieber mit den Merkmalen des Anspruchs 1 vor. Weiterbildungen der Erfindung sind Gegenstand der abhängigen Ansprüche, deren Wortlaut ebenso wie der Wortlaut der Zusammenfassung durch Bezugnahme zum Inhalt der Beschreibung gemacht wird.

Durch Verkippen des Schieberelementes kann dieses so orientiert werden, dass die Wandstange in dem ersten oder in dem zweiten Durchgang angeordnet ist.

Die Durchgänge durch das Schieberelement können mit Vorteil Zylinderform aufweisen, insbesondere die Form eines Kreiszylinders.

Erfindungsgemäß kann der eine Durchgang einer Halteposition und der andere Durchgang einer Schiebeposition des Schiebers zugeordnet werden. Dies bedeutet, dass der Schieber dann, wenn die Stange in dem der Halteposition zugeordneten Durchgang liegt, unverschiebbar an der Wandstange arretiert ist. Durch Verkippen des Schieberelementes in die andere Position gelangt der Schieber in die Schiebeposition, in der er von einem Benutzer verschoben werden kann.

Zur Unterscheidung der beiden Durchgänge kann vorgesehen sein, dass beide Durchgänge verschiedenen Querschnitt aufweisen, das heißt beispielsweise unterschiedliche Querschnittsform, unterschiedliche Querabmessung, unterschiedliche Fläche und/oder unterschiedlichen Durchmesser.

Zur automatischen Arretierung des Schiebers in der Halteposition kann vorgesehen sein, dass der Querschnitt des der Halteposition zugeordneten Durchgangs derart bemessen ist, dass der Schieber an der Stange verklemmt wird.

Erfindungsgemäß kann vorgesehen sein, dass das Schieberelement die Form eines flachen insbesondere schiefen etwa elliptischen Zylinders aufweist. An diesem Schieberelement kann dann eine Halterung für den anzubringenden Gegenstand, beispielsweise ein Konushalter für eine Handbrause angebracht sein.

Um dass Schieberelement möglichst unauffällig zu gestalten kann vorgesehen sein, dass die Achse des Zylinders etwa parallel zur der der Halteposition zugeordneten Durchbrechung verläuft, oder auch, dass die Stirnflächen des Zylinders etwa senkrecht zu der der Schiebeposition zugeordneten Durchbrechung verlaufen.

Insbesondere kann vorgesehen sein, dass das Schieberelement in der Halteposition schräg zu der Wandstange angeordnet ist. Hierdurch wird bei kleinen Abmessungen des Schieberelementes eine ausreichende Haltekraft durch großen Abstand der Flächen, mit denen das Schieberelement an der Stange anliegt, geschaffen.

Zur exakten Einstellung der Klemmkraft und der Kraft, mit der die Klemmkraft überwunden werden muss, um den Schieber in die Halteposition oder aus ihr heraus zu verkippen, kann erfindungsgemäß vorgesehen sein, dass in der Wand des der Halteposition zugeordneten Durchgangs mindestens ein Längsschlitz angeordnet ist.

Die Erfindung schlägt ebenfalls eine Kombination aus einer Wandstange und einem Schieber mit einem oder mehreren der erwähnten Merkmale vor.

Weitere Merkmale, Einzelheiten und Vorzüge der Erfindung ergeben sich aus der folgenden Beschreibung einer bevorzugten Ausführungsform der Erfindung sowie anhand der Zeichnung.

Hierbei zeigen:
- Fig. 1: eine Seitenansicht eines von der Erfindung vorgeschlagenen Schiebers an einer Wandstange;
- Fig. 2: die Aufsicht auf den Schieber der Figur 1 in Richtung des Pfeiles II in Fig. 1;
- Fig. 3: eine Aufsicht auf den Schieber der Figur 1 in Richtung der Wandstange;
- Fig. 4: ein Schnitt durch den in Schiebeposition verkippten Schieber der Figur 1.

Figur 1 zeigt eine Wandstange 1, die mit nicht näher dargestellten Einrichtungen vor einer senkrechten Wand montiert ist. Im dargestellten Beispiel ist die Stange im Querschnitt kreisrund, jedoch ist die Erfindung nicht auf Stangen irgendeines Querschnitts beschränkt. An der Stange 1 ist ein Schieber mit einem Schieberelement 2 arretiert. Das Schieberelement 2 weist die Form eines flachen schiefen ovalen Zylinders mit zwei etwa parallelen Stirnflächen 3, 4 auf. Die Stirnflächen 3, 4 brauchen auch nicht parallel zu sein. In der dargestellten Halteposition verläuft der Zylinder so, dass seine Zylinderachse parallel zu der Achse der Stange 1 angeordnet ist. An dem Schieberelement 2 ist, in Figur 1 hinter der Stange 1, ein Konusteil 5 zum Einstecken des Griffs einer Handbrause angebracht. Dies ist ein mögliches Beispiel für die unterschiedlichen Anwendungsarten des Schiebers nach der Erfindung. Es könnte statt dessen auch ein Haken, ein Zapfen oder eine sonstigen Befestigungsmöglichkeit für einen abzunehmenden Gegenstand angebracht sein.

Das Schieberelement 2 enthält zwei zylindrische Durchgänge, die sich innerhalb des Schieberelementes 2 überschneiden und in beiden Stirnflächen 3, 4 des Schieberelementes 2 in einer gemeinsamen Öffnung ausmünden. Eine dieser Öffnungen 6 ist in Figur 2 dargestellt, nämlich die obere Öffnung, da Figur 2 eine Aufsicht auf das Schieberelement 2 aus Richtung des Pfeiles II darstellt. Die Öffnung 6 in der oberen Stirnfläche 4 ist eine Form, die durch das teilweise Überschneiden eines Ovals und eines Kreises entsteht. Figur 2 zeigt den einen Durchgang 7 vollständig, während der andere Durchgang 8 in Figur 3 zu sehen ist.

Aus Figur 2 kann man dann bei genaueren Hinsehen auch entnehmen, dass der Durchmesser des Durchgangs 8 etwas kleiner ist als der Durchmesser des Durchgangs 7.

In der in Figur 2 von innen zu sehenden Begrenzungswand 9 des Durchgangs 8 für die Stange 1 ist ein von der unteren Stirnfläche 3 ausgehender sich etwa über die Hälfte der Wand parallel zu der Achse des Durchgangs erstreckender Schlitz 10 vorhanden, der eine gewisse Aufweitung des Durchgangs 8 ermöglicht. Ein gleicher Schlitz 10 ist auch in der gegenüberliegende Seitenwand angeordnet.

Nun zu Figur 4. In Figur 4 ist das Schieberelement 2 aus der Stellung der Figur 1 verkippt worden, was durch Angreifen eines Benutzers an dem Konusteil 5 geschehen kann. Der Konusteil 5 ist über einen Ansatz 11 starr und einstückig mit dem Schieberelement 2 verbunden. In der Position der Figur 4 ist das Schieberelement 2 derart orientiert, dass die Stange 1 in dem Durchgang 7 mit dem etwas größeren Durchmesser angeordnet ist. Der Durchmesser des Durchgangs 7 ist so auf die Stange 1 abgestimmt, dass er etwas größer ist als der Durchmesser der Stange 1. In dieser Position kann das Schieberelement 2 die Stange 1 entlang verschoben werden. Ist die gewünschte Position erreicht, so kann der Benutzer durch einfaches Angreifen an den beiden äußeren Ecken 12 des Schieberelementes dieses wieder in Figur 4 im Uhrzeigersinn verschwenken, bis die in Figur 1 dargestellte Position erreicht ist. In dieser Position liegt nunmehr die Stange 1 wieder in dem Durchgang 8, der den etwas kleineren Durchmesser aufweist. Dieser Durchmesser ist so gewählt, dass er etwas kleiner ist als der Durchmesser der Stange 1. Dadurch erfolgt eine Verklemmung des Schieberelementes 2 an der Wandstange. Diese Verklemmung erfolgt ausschließlich durch die Abmessungen und das Material des Schieberelementes 2, auch ohne einen in den Konusteil 5 eingesetzten Gegenstand. Der Konusteil 5 oder auch jede sonstige Halterungseinrichtung, kann daher über den Ansatz 11 auch an anderen Stellen des Schieberelementes 2 angeordnet werden, da die Gewichte keine Rolle spielen, solange sie sich nicht in Klemmrichtung vor oder hinter der Stange befinden.

Beim Übergang zwischen dem einem Durchgang 7 zu dem anderen Durchgang 8 muss ein Benutzer einen gewissen Widerstand überwinden, so dass eine echte von dem Benutzer auch merkbare Verrastung vorliegt. Dies kann man beispielsweise aus der Figur 2 sehen, wo der Rand der oberen Öffnung eine gewisse Einschnürung aufweist, die deutlich kleiner ist als der Durchmesser der Wandstange 1.

Im dargestellten Ausführungsbeispiel ist die Stange 1 kreisrund. Die Erfindung kann aber auch bei anderen Formen von Stangen angewendet werden.

Beim dargestellten Ausführungsbeispiel überschneiden sich die beiden kreiszylindrischen Durchgänge 7, 8 durch ein Überkreuzen, wobei der Kreuzungspunkt innerhalb des Schieberelementes 2 liegt. Es ist auch eine Überkreuzung möglich und denkbar, bei der der Kreuzungspunkt außerhalb des Schieberelementes 2 liegt.

Anstelle einer Überkreuzung der beiden Durchgänge kann auch eine axiale Versetzung der beiden Durchgänge vorhanden sein, in welchem Falle dann das Schieberelement 2 nicht verkippt, sondern verschoben werden müsste.

## Patentansprüche

1. Schieber für eine Stange, insbesondere eine Wandstange,mit
1.1 einem an dem Schieberelement (2), angebrachten Halteelement,
1.2 einem ersten durch das Schieberelement (2) hindurchgehenden einer Schiebeposition zugeordneten Durchgang (7) für die Stange (1),
1.3 einem zweiten durch das Schieberelement (2) hindurchgehenden einer Halteposition zugeordneten Durchgang (8) für die Stange (1), wobei
1.4 die beiden Durchgänge (7, 8) einander durchdringen und
1.5 auf beiden Seiten des Schieberelementes (2) in je einer gemeinsamen Öffnung (6) ausmünden,
**dadurch gekennzeichnet, dass**
1.6 das Schieberelement (2) die Form eines flachen, schiefen, etwa elliptischen Zylinders aufweist,
1.7 dessen Achse etwa parallel zu der der Halteposition zugeordneten Durchbrechung (8) verläuft.

2. Schieber nach Anspruch 1, bei dem beide Durchgänge (7, 8) Zylinderform aufweisen.

3. Schieber nach Anspruch 1 , bei dem beide Durchgänge (7, 8) einen kreisförmigen Querschnitt aufweisen.

4. Schieber nach einem der vorhergehenden Ansprüche, bei dem beide Durchgänge (7, 8) verschiedenen Querschnitt aufweisen.

5. Schieber nach einem der vorhergehenden Ansprüche, bei dem der Querschnitt des der Halteposition zugeordneten Durchgangs (8) derart bemessen ist, dass der Schieber an der Stange (1) verklemmt ist.

6. Schieber nach einem der vorhergehenden Ansprüche, bei dem die Stirnflächen (3, 4) des Zylinders etwa senkrecht zu der der Schiebeposition zugeordneten Durchbrechung (7) verlaufen.

7. Schieber nach einem der vorhergehenden Ansprüche, mit mindestens einem Längsschlitz (10) in der Wand (9) des der Halteposition zugeordneten Durchgangs (8).

8. Schieber nach einem der vorhergehenden Ansprüche, bei dem das Schieberelement (2) in der Halteposition schräg zur Achse der Stange (1) verläuft.

9. Schieber nach einem der vorhergehenden Ansprüche, bei dem sich die beiden Durchgänge ( 7, 8) überkreuzen.

10. Schieber nach einem der Ansprüche 1 bis 8, bei dem die beiden Durchgänge (7, 8) parallel versetzt sind.

11. Kombination aus Wandstange (1) und Schieber nach einem der vorhergehenden Ansprüche.

## Claims

1. The slider for a rod, in particular a wall-mounted rod, with
1.1 a holding element attached to the slider element (2),
1.2 a first passage (7) for the rod (1) penetrating through the slider element (2) assigned to a slide position
1.3 a second passage (8) for the rod (1) penetrating through the slider element (2) assigned to a holding position, wherein
1.4 the two passages (7, 8) penetrate one another and
1.5 on both sides of the slider element (2) into which one common opening (6) exits,
**characterised in that**
1.6 the slider element (2) features the shape of a flat, oblique, somewhat elliptic cylinder,
1.7 of which the axis runs parallel to the break out (8) assigned to the holding position.

2. A slider according to Claim 1, wherein both passages (7, 8) feature a cylindrical shape.

3. A slider according to Claim 1, wherein both passages (7, 8) feature a circular cross-section.

4. A slider according to one of the preceding Claims, wherein both passages (7, 8) feature different cross-sections.

5. A slider according to one of the preceding Claims, wherein the cross-section of the passage (8) assigned to the holding position is dimensioned such that the slider is clamped on the rod (1).

6. A slider according to one of the preceding Claims, wherein the face surfaces (3, 4) of the cylinder run somewhat perpendicular to the break out (7) assigned to the slide position.

7. A slider according to one of the preceding Claims, with at least a longitudinal slot (10) in the wall (9) of the passage (8) assigned to the holding position.

8. A slider according to one of the preceding Claims, wherein the slider element (2) in the holding position runs obliquely to the axis of the rod (1).

9. A slider according to one of the preceding Claims, wherein the two passages (7, 8) intersect.

10. A slider according to one of the Claims 1 to 8, wherein the two passages (7, 8) are offset parallel to one another.

11. Combination of wall-mounted rod (1) and a slider according to one of the preceding Claims.

## Revendications

1. Glissière pour une barre, notamment une barre murale, comprenant
1.1 un élément de fixation appliqué sur l'élément de glissière (2),
1.2 un premier passage (7) pour la barre (1), traversant l'élément de glissière (2) et associé à une position coulissante,
1.3 un second passage (8) pour la barre (1), traversant l'élément de glissière (2) et associé à une position de fixation,
1.4 les deux passages (7, 8) se traversant mutuellement et
1.5 aboutissant dans respectivement une ouverture commune (6) sur chaque côté de l'élément de glissière (2),
**caractérisée en ce que**
1.6 l'élément de glissière (2) présente la forme d'un cylindre plat, incliné, à peu près elliptique,
1.7 dont l'axe s'étend à peu près parallèlement au passage (8) associé à la position de fixation.

2. Glissière selon la revendication 1, dans laquelle les deux passages (7, 8) présentent la forme d'un cylindre.

3. Glissière selon la revendication 1, dans laquelle les deux passages (7, 8) présentent la forme d'une section transversale circulaire.

4. Glissière selon l'une quelconque des revendications précédentes, dans laquelle les deux passages (7, 8) présentent une section différente.

5. Glissière selon l'une quelconque des revendications précédentes, dans laquelle la section du passage (8) associé à la position de fixation est mesurée de manière à ce que la glissière soit bloquée sur la barre (1).

6. Glissière selon l'une quelconque des revendications précédentes, dans laquelle les surfaces frontales (3, 4) du cylindre s'étendent à peu près perpendiculairement par rapport au passage (7) associé à la position coulissante.

7. Glissière selon l'une quelconque des revendications précédentes, comprenant au moins une fente oblongue (10) dans la paroi (9) du passage (8) associé à la position de fixation.

8. Glissière selon l'une quelconque des revendications précédentes, dans laquelle l'élément de glissière (2) s'étend de manière inclinée par rapport à l'axe de la barre (1) en position de fixation.

9. Glissière selon l'une quelconque des revendications précédentes, dans laquelle les deux passages (7, 8) se croisent.

10. Glissière selon l'une quelconque des revendications 1 à 8, dans laquelle les deux passages (7, 8) sont décalés en parallèle.

11. Combinaison d'une barre murale (1) et d'une glissière selon l'une quelconque des revendications précédentes.
